# EUROPÄISCHE PATENTSCHRIFT

(11) **EP 3 262 988 B1**
(45) Veröffentlichungstag und Bekanntmachung des Hinweises auf die Patenterteilung: **07.08.2019**
(21) Anmeldenummer: 17174709.0
(22) Anmeldetag: 07.06.2017
(51) Int. Cl.: A47F 5/14

(54) **REGALSYSTEM**
SHELF SYSTEM
SYSTÈME DE RAYONS

(30) Priorität: 01.07.2016 DE 102016112075
(43) Veröffentlichungstag der Anmeldung: 03.01.2018
(73) Patentinhaber: Wanzl Metallwarenfabrik GmbH, 89340 Leipheim (DE)
(72) Erfinder: Deyerler, Kurt, 89257 Illertissen (DE); Götz, Christian, 89231 Neu-Ulm (DE)

(56) Entgegenhaltungen:
- WO-A1-92/03078
- DE-A1- 3 634 543
- GB-A- 2 314 833
- NL-C2- 1 020 042
- US-B1- 9 326 604

## Beschreibung

Die vorliegende Erfindung betrifft einen Verbindungsclip für ein Gitterrückwand-Regalsystem sowie ein Gitterrückwand-Regalsystem.

Aus dem Stand der Technik sind bereits Regalsysteme bekannt, die beispielsweise in Märkten zum Verkauf von Waren eingesetzt werden.

Ein derartiges Regalsystem ist zum Beispiel in der DE 10 2013 114 065 A1 gezeigt, wobei das Regalsystem eine Rückwand, Ständer und Etagen, die mittels Konsolen an einer Rückwand aus Drahtgittern ausgebildet sind, aufweist.

Die DE 77 36 356 U1 offenbart ein Kunststoffformstück zur Abstützung aufeinander gestapelter, gleicher Drahtkörbe.

Des Weiteren ist aus der GB 2 314 833 A ein Drahtbehälter bekannt, der mittels mehrerer Kunststoffclips verschiedene Wandelemente, die aus Drähten ausgeformt sind, verbindet.

Die DE 36 34 543 A1 offenbart ein Verbindungselement für Drahtständer bzw. Regale aus gitterförmigen Drahtgeflechten, wobei das Verbindungselement als Winkelprofil ausgebildet ist, bei welchem beiderseits eine Aussparung zum Einhängen des Drahtes des Drahtgeflechts verläuft.

Die DE 85 05 334 U1 offenbart eine Befestigungsvorrichtung für Warenhalter an Schaugestellen zur Warenpräsentation, wobei Drahtelemente in Ausnehmungen in der Befestigungsvorrichtung eingeklipst werden können.

Die DE 200 21 428 U1 offenbart ein Kupplungselement für Gitterkonstruktionen aus Rundstäben, wie Bücherregale, Regale, Wagen oder ähnliches, wobei das Kupplungselement im Wesentlichen aus einem quaderförmigen Block besteht, in den zwei korrespondierende Flächen mindestens eine noch zum Einführen eines Ende eines Bodens der Konstruktion und auf der anderen Fläche mindestens eine Rille zum Eingreifen eines Seitenteils ausgebildet sind.

Aus der EP 0 616 500 B1 ist weiter ein Träger zum Einhängen von Fachböden und dgl. bekannt, bestehend aus wenigstens drei vertikalen Stäben, von denen zwei mittels horizontal angeordneter Verbindungsstücke durch Stumpfschweißung so zusammengefügt sind, dass ein leiterartiges Tragteil gebildet ist, wobei der mindestens eine weitere Stab durch wenigstens eine Tragstrebe mit dem Tragteil über eine Vielzahl einzelner Schweißstellen verbunden ist. Ein weiterer, gattungsgemäßer Verbindungsclip ist bspw. aus der NL 10 20 042 bekannt.

Wünschenswert wäre es, bei Regalsystemen der eingangs genannten Art nicht wie bislang Schraub- oder Schweißverbindungen zu verwenden, sondern hier eine einfache und leichter zu montierende Verbindungsmöglichkeit zu schaffen.

Diese Aufgabe wird erfindungsgemäß gelöst durch einen Verbindungsclip für ein Gitterrückwand-Regalsystem mit den Merkmalen des Anspruchs 1. Danach ist vorgesehen, dass ein Verbindungsclip für ein Gitterrückwand-Regalsystem mit wenigstens einem ersten Einklipsschnappelement zum Aufklipsen auf einen Gitterrückwandabschnitt des Gitterrückwand-Regalsystems und mit wenigstens einem Einhänghaken zum Einhängen in ein tragendes Regalelement des Gitterrückwand-Regalsystems versehen ist.

Die Erfindung basiert auf dem Grundgedanken, zu verbindende Elemente des Gitterrückwand-Regalsystems mit einem Verbindungsclip mit Clipsverbindungen zusammenzuklipsen und auf Schraub- und/oder Schweißverbindungen zu verzichten. Durch die Kombination von einem Einklipsschnappelement in Verbindung mit einem Einhänghaken wird einerseits das Einhängen in ein tragendes Regalelement des Gitterrückwand-Regalsystems sicher gewährleistet, gleichzeitig wird es durch das Einklipsschnappelement möglich, den zu befestigenden Gitterrückwandabschnitt sicher über den Verbindungsclip mit dem tragenden Regalelement des Gitterrückwand-Regalsystems zu verbinden.

Eine sichere und zuverlässige Verbindung von Elementen des Gitterrückwand-Regalsystems wird hierdurch gewährleistet, insbesondere kann der Verbindungsclip einfach hergestellt und leicht montiert werden.

Des Weiteren kann vorgesehen sein, dass der Verbindungsclip zumindest teilweise aus Kunststoff ausgebildet ist. Dadurch ergibt sich der Vorteil, dass eine kostengünstige Herstellung möglich ist.

Insbesondere kann der Verbindungsclip zumindest teilweise aus Polyamid bestehen. Dies ermöglicht eine gleichzeitig einfache Herstellung sowie eine zuverlässige Verbindung mit langer Standzeit, da das Material Polyamid seine Eigenschaften auch über eine längere Standzeit beibehält.

Darüber hinaus kann vorgesehen sein, dass der Verbindungsclip als Spritzgussteil ausgeführt ist. Hierdurch wird eine einfache und kostengünstige Produktion bei hoher Stückzahl ermöglicht.

Des Weiteren kann vorgesehen sein, dass wenigstens eine Verstärkungsrippe auf der der dem Einklipsschnappelement abgewandten Außenseite des Verbindungsclips vorgesehen ist. Dadurch wird die Stabilität des Verbindungsclips verbessert.

Des Weiteren kann vorgesehen sein, dass das Einklipsschnappelement parallel zum Einhänghaken ausgerichtet ist. Hierdurch wird ein einfaches Einsetzen und Montieren von Gitterrückwandabschnitten ermöglicht.

Des Weiteren kann vorgesehen sein, dass ein zweites Einklipsschnappelement vorgesehen ist. Hierüber wird es beispielsweise möglich, zusätzliche Einklips- und Verbindungspunkte zu realisieren.

Das erste und das zweite Einklipsschnappelement können parallel zueinander angeordnet sein. Dadurch wird es beispielsweise möglich, Gitterabschnitte, die zwei parallel verlaufende Gitterstäbe aufweisen, in dem ersten und zweiten Einklipsschnappelement entsprechend aufzunehmen.

Das erste und das zweite Einklipsschnappelement können unterschiedliche Innenradien aufweisen. Hierdurch ergibt sich der Vorteil, dass Gitterstäbe mit unterschiedlichen Radien an einem Tragelement befestigt werden können. Mögliche Radien können beispielsweise im Bereich von ca. 1-20 mm liegen, vorzugsweise zwischen ca. 2-5 mm liegen.

Erfindungsgemäß ist ein Zusatz-Einklipsschnappelement vorgesehen, das senkrecht zum ersten Einklipsschnappelement angeordnet ist.

Dadurch ergibt sich die Möglichkeit, die Schnappkontur am Verbindungsclip derart zu gestalten, dass bei der Montage in zwei unterschiedliche Richtungen durch die Drahtgitter in den Verbindungsclip eingefahren werden muss. Dadurch wird eine Selbstsicherung erreicht, die ein unabsichtliches Lösen verhindert. Diese Anordnung kann darüber hinaus derart ausgeführt sein, dass sie Zugriffen aus Richtung der Grundeinheiten möglichst entgegen wirken können.

Die Einklipsschnappelemente, insbesondere das erste und auch das zweite Einklipsschnappelement, aber auch das Zusatz-Einklipsschnappelement können rinnenartig ausgebildet sein. Dabei kann insbesondere vorgesehen sein, dass die Einklipsschnappelemente rinnenartig und/oder teilweise zylindrisch ausgebildet sind. Dadurch wird eine vorteilhafte Aufnahme von zylindrisch ausgebildeten Gitterstäben in die Einklipsschnappelemente ermöglicht. Darüber hinaus verbessert dies auch den Halt der Gitterabschnitte in den Einklipsschnappelementen.

Des Weiteren ist erfindungsgemäß vorgesehen, dass das Zusatz-Einklipsschnappelement einen Öffnungsquerschnitt aufweist, der mit der Ausnehmung bzw. dem Öffnungsquerschnitt der Ausnehmung des Einhänghakens fluchtet. Hierdurch wird erreicht, dass der Versatz von den Einhängbolzen und den Gitterstäben der Gitterrückwand des Regalsystems klein gehalten werden kann.

Außerdem ist der Einhänghaken erfindungsgemäß als Doppeleinhänghaken mit zwei voneinander abgewandten Einhänghakenöffnungen ausgebildet. Dadurch wird es möglich, den Verbindungsclip in mehreren Orientierungen anzuordnen. Die Einsatzmöglichkeiten werden hierdurch erweitert und es beispielsweise möglich, den Verbindungsclip spiegelverkehrt anzuordnen. Es wird somit nur eine Art von Verbindungsclips benötigt, was die Herstellung des Verbindungsclips, aber auch die Montage des Gitterrückwand-Regalsystems vereinfacht. Der Einhänghaken kann in einer flügelartig ausgebildeten, vom Grundkörper abstehenden Wandung des Verbindungsclips ausgebildet sein. Die Einhänghakenöffnungen sind in der Wandung mit jeweils voneinander abgewandten Öffnungen angeordnet.

Darüber hinaus ist erfindungsgemäß neben dem ersten Zusatz-Einklipsschnappelement ein weiteres zweites Zusatz-Einklipsschnappelement vorgesehen, das senkrecht zum ersten Einklipsschnappelement angeordnet ist und dessen Öffnung der Öffnung des ersten Zusatz-Einklipsschnappelements zugewandt ist. Dadurch werden ebenfalls die Einsatzmöglichkeiten des Verbindungsclips insgesamt erweitert und der spiegelverkehrte Einsatz des Verbindungsclips verbessert. Denn die Zusatz-Einklipsschnappelemente können in der gleichen Richtung wie die entsprechende Einhänghakenöffnung des Einhänghakens mit den Gitterstäben des Gitterrückwand-Regalsystems in Eingriff gebracht werden.

Des Weiteren betrifft die vorliegende Erfindung ein Gitterrückwand-Regalsystem mit einer Gitterrückwand und mit wenigstens einem tragenden Regalelement sowie einen Verbindungsclip.

Weitere Einzelheiten und Vorteile der Erfindung sollen nun anhand eines in der Zeichnung dargestellten Ausführungsbeispiels näher erläutert werden:
Es zeigen:
- Fig. 1: eine schematische Frontansicht auf ein nicht erfindungsgemäßes Gitterrückwand-Regalsystem mit nicht erfindungsgemäßen Verbindungsclips;
- Fig. 2 erfi: eine perspektivische Ansicht eines nicht ndungsgemäßen Verbindungsclips;
- Fig. 3: eine Frontansicht auf den Verbindungsclip gemäß Fig. 2;
- Fig. 4: eine perspektivische Ansicht eines montierten Verbindungsclips gemäß Fig. 2 in einem Gitterrückwand-Regalsystem gemäß Fig. 1;
- Fig. 5: eine Seitendetailansicht auf ein weiteres Ausführungsbeispiel eines nicht erfindungsgemäßen Gitterrückwand-Regalsystems mit nicht erfindungsgemäßen Verbindungsclips;
- Fig. 6: eine Draufsicht auf das Gitterrückwand-Regalsystem gemäß Fig. 5 mit der Schnittangabe A-A;
- Fig. 7: eine Darstellung des Schnittes A-A wie in Fig. 6 angegeben;
- Fig. 8: eine perspektivische Ansicht auf einen Teil des Gitterrückwand-Regalsystem gemäß Fig. 5;
- Fig. 9: eine weitere perspektivische Ansicht einer Ausführungsform eines erfindungsgemäßen Verbindungsclips;
- Fig. 10: eine Seitenansicht des Verbindungsclips gemäß Fig. 9;
- Fig. 11: eine Rückansicht des Verbindungsclips gemäß Fig. 9; und
- Fig. 12: eine Ansicht des montierten Verbindungsclips gemäß Fig. 9 in einem weiteren Ausführungsbeispiel eines Gitterrückwand-Regalsystems.

Fig. 1 zeigt in einer Explosionsdarstellung in der Frontansicht ein nicht erfindungsgemäßes Gitterrückwand-Regalsystem 10 mit hier drei Gitterrückwänden 12 und vier tragenden Elementen 14. Die beiden äußeren Gitterrückwände 12 sind dabei baugleich ausgeführt und weisen jeweils zwei tragende Elemente 14 auf.

Die Gitterrückwände 12 bestehen aus mehreren kreuzartig zueinander angeordneten Drahtgitterstäben, die insgesamt eine rechteckige Rückwand ausbilden.

Die tragenden Elemente 14 werden senkrecht jeweils an den äußeren Längsseiten der Gitterrückwände 12, die die beiden äußeren Gitterrückwände 12 des montierten Regalsystems 10 ausbilden, angeordnet.

Dabei stehen diese senkrecht zu den jeweiligen Gitterrückwänden 12.

Die tragenden Elemente 14 sind hier als Tragsäulen ausgebildet. Hierzu kann beispielsweise eine Konstruktion aus Flachstahlelementen verwendet werden, siehe Fig. 4.

Um die jeweils äußeren Gitterrückwände 12 mit den tragenden Elementen 14 mit der mittleren Gitterrückwand 12 zu verbinden, sind mehrere Verbindungselemente 20 vorgesehen, die näher in den Figuren 2 bis 4 gezeigt sind.

Fig. 2 zeigt in perspektivischer Ansicht den Verbindungsclip 20 für das Gitterrückwand-Regalsystem 10 gemäß Fig. 1.

Der Verbindungsclip 20 weist dabei einen Einhänghaken 22, ein erstes Einklipsschnappelement 24, ein parallel hierzu angeordnetes zweites Einklipsschnappelement 26 sowie ein senkrecht zu dem Einhänghaken 22 und dem ersten und dem zweiten Einklipsschnappelement 24 und 26 angeordnetes Zusatz-Einklipsschnappelement 28 auf.

Der Verbindungsclip 20 ist aus Kunststoff ausgebildet, hier im gezeigten Ausführungsbeispiel aus Polyamid.

Der Verbindungsclip 20 ist ferner als Spritzgussteil ausgeführt.

Das erste und das zweite Einklipsschnappelement 24 und 26 weisen unterschiedliche Innenradien auf, wobei der Innenradius des ersten Einklipsschnappelements 24 größer ist als der des zweiten Einklipsschnappelements 26.

Dies ist grundsätzlich auch in anderer Konfiguration denkbar, d.h. dass der Innenradius des zweiten Einklipsschnappelements 26 größer ist als der des ersten Einklipsschnappelements 24.

Die Innenradien können in einem Bereich zwischen ca. 1-20 mm gewählt sein. Im hier gezeigten Ausführungsbeispiel sind die Radien im Bereich zwischen ca. 2-5 mm gewählt.

Die Einklipsschnappelemente 24 und 26 sind rinnenartig mit teilzylindrischem Öffnungsquerschnitt ausgebildet und zur Aufnahme der Gitterstäbe der Rückwände 12 geeignet.

Wie dies weiter aus Fig. 3 ersichtlich ist, fluchtet die Öffnung bzw. der Öffnungsquerschnitt des Zusatz-Einklipsschnappelements 28 mit der Ausnehmung des Einhänghakens 22.

Wie dies weiter aus Fig. 3 ersichtlich ist, sind auf der Außenseite des Verbindungsclips 20 zwei parallel zueinander angeordnete Verstärkungsrippen 30 vorgesehen. Alternativ können diese Verstärkungsrippen 30" V-förmig ausgeführt sein, wie dies aus Fig. 11 ersichtlich ist.

Diese Verstärkungsrippen 30 befinden sich somit auf der Außenseite des Verbindungsclips 20, also abgewandt zu der Seite, auf der die Einklipsschnappelemente 24 und 26 vorgesehen sind.

Fig. 4 zeigt die Funktion des Verbindungsclips 20 sowie die Montage des Verbindungsclips 20 und der Elemente des Gitterrückwand-Regalsystems 10.

Die waagrecht zueinander angeordneten Gitterstäbe der mittleren Gitterrückwand 12 werden in das Zusatz-Einklipsschnappelement 28 eingesetzt, wodurch ein Verrutschen des Verbindungsclips 20 verhindert und eine sichere Fixierung des Verbindungsclips 20 an der mittleren Gitterrückwand 12 ermöglicht wird.

Sodann wird der Verbindungsclip 20 an einem waagerechten Gitterstab der äußeren Gitterrückwand 12 bzw. dem dort befindlichen tragenden Regalelement 14 eingehängt.

Somit ist die Schnappkontur am Verbindungsclip 20 derart gestaltet, dass bei der Montage in zwei unterschiedliche Richtungen durch die Drahtgitter der Gitterrückwand 12 in den Verbindungsclip 20 eingefahren werden muss. Dadurch wird eine Selbstsicherung erreicht, die ein unabsichtliches Lösen verhindert. Diese Anordnung kann darüber hinaus derart ausgeführt sein, dass sie Zugriffen aus Richtung der Grundeinheiten, also der Gitterrückwand 12 oder der tragenden Elemente 14 oder der nicht näher gezeigten Einhängeböden des Gitterrückwand-Regalsystems möglichst entgegen wirken können.

Fig. 5 zeigt eine Seitendetailansicht auf ein weiteres Ausführungsbeispiel eines nicht erfindungsgemäßen Gitterrückwand-Regalsystems 10' mit nicht erfindungsgemäßen Verbindungsclips 20.

Fig. 6 zeigt eine Draufsicht auf das Gitterrückwand-Regalsystem 10' gemäß Fig. 5 mit der Schnittangabe A-A und Fig. 7 eine Darstellung des Schnittes A-A wie in Fig. 6 angegeben.

Fig. 8 zeigt weiter eine perspektivische Ansicht auf einen Teil des Gitterrückwand-Regalsystems gemäß Fig. 5.

Das Gitterrückwand-Regalsystem 10' weist dabei sämtliche strukturellen und funktionalen Merkmale auf, wie das in den Fig. 1-4 gezeigte Gitterrückwand-Regalsystem 10.

Unterschiede bestehen insbesondere dahingehend, dass das Gitterrückwand-Regalsystem 10' andere Drahtstärken bei der Gitterrückwand 12' und den tragenden Elementen 14', hier als Säule 14' ausgeführt, aufweist.

Die Gitterrückwände 12' sind des Weiteren auch mit einer anderen Rasterung versehen. Diese kann grundsätzlich in geeigneter Weise gewählt werden. Eine mögliche Abmessung für das Raster kann beispielsweise im Bereich von ca. 40-60 mm liegen, z.B. bei ca. 50 mm.

Die Säule 14' weist hier zwei Rechteckprofile 14a' und in der Mitte eine leiterartige Drahtstruktur 14b' auf. Die leiterartige Drahtstruktur 14b' weist mehrere kurze Querstreben 14c' und zwei Längsstreben 14d' auf.

Die Rechteckprofile 14a' sind an den Querstreben 14c' mittels je einer Drahtschlange 14e' verbunden.

Das Verbindungelement 20 ist grundsätzlich so aufgebaut wie insbesondere in den Fig. 2 und 3 gezeigt.

Das Verbindungselement 20 wird mit dem Einhänghaken 22 in die Querstreben 14c' eingehängt.

Denkbar ist aber beispielsweise, hier faserverstärkte Kunststoffe einzusetzen. Möglich ist auch eine andere Wahl der Abmessungen und Radien.

Wie in Fig. 6 ersichtlich ist, kann das Verbindungelement 20 somit auch grundsätzlich bei Gitterrückwand-Regalsystemen 10' eingesetzt werden, die keine seitensteife Grundeinheit aufweisen (z.B. im Gegensatz zu dem Ausführungsbeispiel wie in den Fig. 1-4).

Fig. 9 zeigt eine weitere perspektivische Ansicht einer Ausführungsform eines erfindungsgemäßen Verbindungsclips 20".

Der Verbindungsclip 20" weist sämtliche strukturellen und funktionalen Merkmale wie der Verbindungsclip 20 gemäß dem vorstehend in Zusammenhang mit den Fig. 1-4 gezeigten, nicht erfindungsgemäßen Ausführungsbeispiel auf. Allerdings sind folgende Unterschiede vorhanden:
Der Einhänghaken 22" ist als Doppeleinhänghaken mit zwei voneinander abgewandten Einhänghakenöffnungen 32" ausgebildet.

Der Einhänghaken 22" ist in einer flügelartig ausgebildeten, vom Grundkörper abstehenden Wandung 34" des Verbindungsclips 20" ausgebildet.

Die Einhänghakenöffnungen 32" sind in der Wandung 34" mit jeweils voneinander abgewandten Öffnungen angeordnet.

Neben dem ersten Zusatz-Einklipsschnappelement 28" ist ein weiteres zweites Zusatz-Einklipsschnappelement 36" vorgesehen.

Das Zusatz-Einklipsschnappelement 36" ist senkrecht zum ersten Einklipsschnappelement 24" und auch senkrecht zum zweiten Einklipsschnappelement 26" angeordnet.

Die Öffnung des Zusatz-Einklipsschnappelements 36" ist der Öffnung des ersten Zusatz-Einklipsschnappelements 28" zugewandt.

Fig. 10 zeigt eine Seitenansicht des Verbindungsclips 20" gemäß Fig. 9.

Wie in Fig. 10 gezeigt, fluchtet die Öffnung bzw. der Öffnungsquerschnitt des Zusatz-Einklipsschnappelements 28" mit einer ersten Einhänghakenöffnung 32" des Einhänghakens 22" und die Öffnung bzw. der Öffnungsquerschnitt des Zusatz-Einklipsschnappelements 28" mit einer zweiten Einhänghakenöffnung 32" des Einhänghakens 22".

Fig. 11 zeigt eine Rückansicht des Verbindungsclips 20" gemäß Fig. 9. Auch hier sind zwei Verstärkungsrippen 30" vorgesehen, die jedoch V-förmig angeordnet sind.

Fig. 12 zeigt eine Ansicht des montierten Verbindungsclips 20" gemäß Fig. 9 in einem weiteren Ausführungsbeispiel eines Gitterrückwand-Regalsystems 10".

Der Verbindungsclip 20" weist die folgende zusätzliche Funktionalität auf:
Der Verbindungsclip 20" erlaubt es durch seine Ausgestaltung, dass er in mehreren Orientierungen einfach angeordnet und montiert werden kann. Die Einsatzmöglichkeiten werden hierdurch erweitert und es beispielsweise möglich, den Verbindungsclip 20" spiegelverkehrt um 180° gedreht im Gitterrückwand-Regalsystem 10" anzuordnen.

Die Zusatz-Einklipsschnappelemente 28" bzw. 36" können in der gleichen Richtung wie die entsprechende Einhänghakenöffnung 32" (d.h. die identisch orientierte Einhänghakenöffnung 32", also die ebenfalls nach "unten" oder nach "oben" geöffnete Einhänghakenöffnung) des Einhänghakens 22" mit den Gitterstäben des Gitterrückwand-Regalsystems 10" in Eingriff gebracht werden.

Es wird somit nur eine Art von Verbindungsclips benötigt, was die Herstellung des Verbindungsclips, aber auch die Montage des Gitterrückwand-Regalsystems vereinfacht.

### Bezugszeichen

- 10: Gitterrückwand-Regalsystem
- 12: Gitterrückwand
- 14: tragende Elemente
- 20: Verbindungsclip
- 22: Einhänghaken
- 24: erstes Einklipsschnappelement
- 26: zweites Einklipsschnappelement
- 28: Zusatz-Einklipsschnappelement
- 30: Verstärkungsrippen

- 10': Gitterrückwand-Regalsystem
- 12': Gitterrückwand
- 14': Säule
- 14a': Rechteckprofil
- 14b': leiterartige Drahtstruktur
- 14c': Querstrebe
- 14d': Längsstrebe
- 14e': Drahtschlange

- 10": Gitterrückwand-Regalsystem
- 12": Gitterrückwand
- 20": Verbindungsclip
- 22": Einhänghaken
- 24": erstes Einklipsschnappelement
- 26": zweites Einklipsschnappelement
- 28": erstes Zusatz-Einklipsschnappelement
- 30": Verstärkungsrippen
- 32": Einhänghakenöffnung
- 34": Wandung
- 36": zweites Zusatz-Einklipsschnappelement

## Patentansprüche

1. Verbindungsclip (20, 20") für ein Gitterrückwand-Regalsystem (10; 10', 10") mit wenigstens einem ersten Einklipsschnappelement (24, 24") zum Aufklipsen auf einem Gitterrückwandabschnitt (12; 12', 12") des Gitterrückwand-Regalsystems (10; 10', 10") und mit wenigstens einem Einhänghaken (22, 22") zum Einhängen in ein tragendes Regalelement (14) oder eine Säule (14') des Gitterrückwand-Regalsystems (10; 10'; 10"), wobei ein Zusatz-Einklipsschnappelement (28, 28") vorgesehen ist, das senkrecht zum ersten Einklipsschnappelement (24, 24 ") angeordnet ist, wobei der Einhänghaken (22") als Doppeleinhänghaken mit zwei voneinander abgewandten Einhänghakenöffnungen (32") ausgebildet ist, und wobei neben dem ersten Zusatz-Einklipsschnappelement (28") ein weiteres zweites Zusatz-Einklipsschnappelement (36") vorgesehen ist, das senkrecht zum ersten Einklipsschnappelement (24") angeordnet ist und dessen Öffnung der Öffnung des ersten Zusatz-Einklipsschnappelements (28") zugewandt ist, **dadurch gekennzeichnet, dass** das erste Zusatz-Einklipsschnappelement (28") einen Öffnungsquerschnitt aufweist, der mit einer Einhänghakenöffnung (32") des Einhänghakens (22") fluchtet.

2. Verbindungsclip (20, 20") nach Anspruch 1, **dadurch gekennzeichnet, dass** der Verbindungsclip (20, 20") zumindest teilweise aus Kunststoff ist.

3. Verbindungsclip (20, 20") nach Anspruch 2, **dadurch gekennzeichnet, dass** der Verbindungsclip (20, 20") zumindest teilweise aus Polyamid besteht.

4. Verbindungsclip (20, 20") nach Anspruch 2 oder Anspruch 3, **dadurch gekennzeichnet, dass** der Verbindungsclip (20, 20") als Spritzgussteil ausgeführt ist.

5. Verbindungsclip (20, 20") nach einem der vorhergehenden Ansprüche, **dadurch gekennzeichnet, dass** wenigstens eine Verstärkungsrippe (30, 30") auf der der dem Einklipsschnappelement (24, 24", 26, 26") abgewandten Außenseite des Verbindungsclips (20, 20") vorgesehen ist.

6. Verbindungsclip (20, 20") nach einem der vorhergehenden Ansprüche, **dadurch gekennzeichnet, dass** das Einklipsschnappelement (24, 24", 26, 26") parallel zum Einhänghaken (22, 22") angeordnet ist.

7. Verbindungsclip (20, 20") nach einem der vorhergehenden Ansprüche, **dadurch gekennzeichnet, dass** ein zweites Einklipsschnappelement (26, 26") zum Aufklipsen auf einem Rückwandabschnitt (12; 12', 12") des Gitter-Rückwandsystems (10; 10', 10") vorgesehen ist.

8. Verbindungsclip (20, 20") nach Anspruch 7, **dadurch gekennzeichnet, dass** das erste und das zweite Einklipsschnappelement (24, 24", 26, 26") parallel zueinander angeordnet sind.

9. Verbindungsclip (20, 20") nach Anspruch 7 oder Anspruch 8, **dadurch gekennzeichnet, dass** das erste und das zweite Einklipsschnappelement (24, 24", 26, 26") unterschiedliche Innenradien aufweisen.

10. Verbindungsclip (20, 20") nach einem der vorhergehenden Ansprüche, **dadurch gekennzeichnet, dass** das Einklipsschnappelement (24, 24", 26, 26") rinnenartig ausgebildet ist, insbesondere wobei das erste und das zweite Einklipsschnappelement (24, 24", 26, 26") sowie das Zusatz-Einklipsschnappelement (28, 28") rinnenartig und/oder teilweise zylinderförmig ausgebildet sind.

11. Gitterrückwand-Regalsystem (10; 10', 10") mit einer Gitterrückwand (12; 12', 12") und wenigstens einem tragenden Regalelement (14; 14') und wenigstens einem Verbindungsclip (20, 20") nach einem der vorhergehenden Ansprüche.

## Claims

1. A connecting clip (20, 20") for a wire back panel shelving system (10; 10', 10") with at least a first clip-in snap element (24, 24") for clipping onto a wire back panel portion (12; 12', 12") of the wire back panel shelving system (10; 10', 10") and with at least one suspension hook (22, 22") for suspending from a load-bearing shelf element (14) or a column (14') of the wire back panel shelving system (10; 10'; 10"), wherein an additional clip-in snap element (28, 28") is provided which is arranged perpendicularly to the first clip-in snap element (24, 24"), wherein the suspension hook (22") is designed as a double suspension hook with two suspension hook openings (32") which face away from each other, and wherein in addition to the first additional clip-in snap element (28") a further second additional clip-in snap element (36") is provided which is arranged perpendicularly to the first clip-in snap element (24") and the opening of which faces the opening of the first additional clip-in snap element (28"), **characterised in that** the first additional clip-in snap element (28") has an opening cross-section which is flush with a suspension hook opening (32") of the suspension hook (22").

2. A connecting clip (20, 20") according to Claim 1, **characterised in that** the connecting clip (20, 20") is made at least partially from plastics material.

3. A connecting clip (20, 20") according to Claim 2, **characterised in that** the connecting clip (20, 20") consists at least partially of polyamide.

4. A connecting clip (20, 20") according to Claim 2 or Claim 3, **characterised in that** the connecting clip (20, 20") is embodied as an injection-moulded part.

5. A connecting clip (20, 20") according to one of the preceding claims, **characterised in that** at least one reinforcing rib (30, 30") is provided on the outside of the connecting clip (20, 20") which faces away from the clip-in snap element (24, 24", 26, 26").

6. A connecting clip (20, 20") according to one of the preceding claims, **characterised in that** the clip-in snap element (24, 24", 26, 26") is arranged parallel to the suspension hook (22, 22").

7. A connecting clip (20, 20") according to one of the preceding claims, **characterised in that** a second clip-in snap element (26, 26") is provided for clipping onto a back panel portion (12; 12', 12") of the wire back panel system (10; 10', 10").

8. A connecting clip (20, 20") according to Claim 7, **characterised in that** the first and the second clip-in snap element (24, 24", 26, 26") are arranged parallel to each other.

9. A connecting clip (20, 20") according to Claim 7 or Claim 8, **characterised in that** the first and the second clip-in snap element (24, 24", 26, 26") have different internal radii.

10. A connecting clip (20, 20") according to one of the preceding claims, **characterised in that** the clip-in snap element (24, 24", 26, 26") is designed in groove-like manner, in particular with the first and the second clip-in snap element (24, 24", 26, 26") and the additional clip-in snap element (28, 28") being formed in groove-like manner and/or partially cylindrically.

11. A wire back panel shelving system (10; 10', 10") with a wire back panel (12; 12', 12") and at least one load-bearing shelf element (14; 14') and at least one connecting clip (20, 20") according to one of the preceding claims.

## Revendications

1. Clip d'assemblage (20, 20"), destiné à un système de rayonnage à paroi arrière grillagée (10 ; 10', 10"), pourvu d'au moins un premier élément de clipsage par encliquetage (24, 24"), destiné à être clipsé sur une portion de paroi arrière grillagée (12 ; 12', 12") du système de rayonnage à paroi arrière grillagée (10 ; 10', 10") et pourvu d'au moins un crochet d'accrochage (22, 22"), destiné à s'accrocher dans un élément de rayonnage (14) porteur ou dans une colonne (14') du système de rayonnage à paroi arrière grillagée (10 ; 10', 10"), un élément de clipsage par encliquetage (28, 28") additionnel étant prévu, qui est placé à la perpendiculaire du premier élément de clipsage par encliquetage (24, 24"), le crochet d'accrochage (22") étant conçu sous la forme d'un double crochet d'accrochage, présentant deux orifices (32") de crochet d'accrochage opposés l'un à l'autre et à côté du premier élément de clipsage par encliquetage (28") additionnel étant prévu un autre deuxième élément de clipsage par encliquetage (36") additionnel, qui est placé à la perpendiculaire du premier élément de clipsage par encliquetage (24") et dont l'orifice fait face à l'orifice du premier élément de clipsage par encliquetage (28") additionnel, **caractérisé en ce que** le premier élément de clipsage par encliquetage (28") additionnel présente une section transversale d'ouverture qui est alignée sur un orifice (32") de crochet d'enclenchement du crochet d'accrochage (22").

2. Clip d'assemblage (20, 20") selon la revendication 1, **caractérisé en ce que** le clip d'assemblage (20, 20") est au moins partiellement en matière plastique.

3. Clip d'assemblage (20, 20") selon la revendication 2, **caractérisé en ce que** le clip d'assemblage (20, 20") est au moins partiellement constitué de polyamide.

4. Clip d'assemblage (20, 20") selon la revendication 2 ou la revendication 3, **caractérisé en ce que** le clip d'assemblage (20, 20") est réalisé sous la forme d'une pièce moulée par injection.

5. Clip d'assemblage (20, 20") selon l'une quelconque des revendications précédentes, **caractérisé en ce qu'**au moins une nervure de renfort (30, 30") est prévue sur la face extérieure du clip d'assemblage (20, 20") qui est opposée à l'élément de clipsage par encliquetage (24, 24", 26, 26").

6. Clip d'assemblage (20, 20") selon l'une quelconque des revendications précédentes, **caractérisé en ce que** l'élément de clipsage par encliquetage (24, 24", 26, 26") est placé à la parallèle du crochet d'accrochage (22, 22").

7. Clip d'assemblage (20, 20") selon l'une quelconque des revendications précédentes, **caractérisé en ce qu'**il est prévu un deuxième élément de clipsage par encliquetage (26, 26"), destiné à être clipsé sur une portion de paroi arrière (12 ; 12', 12") du système de rayonnage à paroi arrière grillagée (10 ; 10' , 10").

8. Clip d'assemblage (20, 20") selon la revendication 7, **caractérisé en ce que** le premier et le deuxième éléments de clipsage par encliquetage (24, 24", 26, 26") sont placés à la parallèle l'un de l'autre.

9. Clip d'assemblage (20, 20") selon la revendication 7 ou la revendication 8, **caractérisé en ce que** le premier et le deuxième éléments de clipsage par encliquetage (24, 24", 26, 26") présentent des rayons intérieurs différents.

10. Clip d'assemblage (20, 20") selon l'une quelconque des revendications précédentes, **caractérisé en ce que** l'élément de clipsage par encliquetage (24, 24", 26, 26") est conçu en forme de gouttière, notamment le premier et le deuxième éléments de clipsage par encliquetage (24, 24", 26, 26"), ainsi que l'élément de clipsage par encliquetage (28, 28") additionnel étant conçus en forme de gouttière et/ou de forme partiellement cylindrique.

11. Système de rayonnage à paroi arrière grillagée (10, 10', 10") avec une portion de paroi arrière grillagée (12,12',12") et au moins un élément de rayonnage (14) porteur et au moins un clip d'assemblage (20, 20") selon l'une des revendications précédentes.
